# FASCICULE DE BREVET EUROPEEN

(11) **EP 0 577 535 B1**
(45) Date de publication et mention de la délivrance du brevet: **27.11.1996**
(21) Numéro de dépôt: 93470015.4
(22) Date de dépôt: 28.06.1993
(51) Int. Cl.: E05D 3/06, F21V 21/10

(54) **Charnière pour porte de candélabre d'éclairage urbain**
Scharnier für die Tür eines städtischen Leuchtenträgers
Hinge for an urban lighting column door

(30) Priorité: 29.06.1992 FR 9208132
(43) Date de publication de la demande: 05.01.1994
(73) Titulaire: SOCIETE NOUVELLE GENERALE D'HYDRAULIQUE ET DE MECANIQUE G.H.M., F-52130 Wassy (FR)
(72) Inventeur: Ferry, Pierre, F-52130 Wassy (FR)
(74) Mandataire: Poupon, Michel

(56) Documents cités:
- FR-A- 2 663 361
- GB-A- 2 183 289
- US-A- 4 878 160

## Description

La présente invention concerne un ensemble porte et encadrement de porte pour l'ouverture d'un fût de candélabre.

Les candélabres, ou lampadaires, pour éclairage urbain, comportent en partie basse de leur fût ou pied, une trappe ou porte généralement démontable donc perdable, pour accéder aux câbles et raccords intérieurs.

Certains candélabres, par exemple celui du document US-A-4 878 160, comportent une porte montée sur une charnière latérale extérieure, d'une part cela pose un problème de fixation sur les fûts cylindriques, d'autre part la charnière est exposée à la corrosion.

Le document GB-A-2 183 289 montre une charnière à trois axes d'articulation qui renforce des charnières intèrieures de placard pour soutenir le poids élevé d'une porte lourde.

D'autres candélabres comportent une porte relevable à charnière horizontale, l'inconvénient majeur étant alors l'encombrement de la porte ouverte, l'opérateur étant gêné pour accéder à l'intérieur du fût et risquant de se heurter à la porte faisant saillie.

L'invention a pour but de palier les inconvénients de l'art antérieur en proposant un ensemble formé d'une porte et d'un encadrement de porte portant une charnière pour l'ouverture d'un fût d'un candélabre d'éclairage urbain, caractérisé en ce que la face de la porte dirigée vers l'intérieur du fût est concave, en ce que la charnière comporte trois axes d'articulation parallèles, deux plaques centrales et deux plaques latérales de fixation articulée autour des trois axes et en ce que l'une des plaques de fixation est fixée à l'intérieur du fût sur l'encadrement et sur un côté de l'ouverture tandis que l'autre plaque de fixation est fixée sur l'intérieur de la porte et à proximité de l'autre côté de l'ouverture.

On comprendra mieux l'invention à l'aide de la description ci-après faite en référence aux figures annexées suivantes :
- **Figure 1 :** vue de face de la charnière conforme à l'invention,
- **Figure 2 :** vue de dessus de la charnière de la figure 1,
- **Figure 3 :** vue en coupe d'un fût de candélabre octogonal avec porte fermée,
- **Figure 4 :** vue en coupe du fût de candélabre de la figure 3 avec porte ouverte,
- **Figure 5 :** vue en coupe d'un fût de candélabre cylindrique avec porte fermée,
- **Figure 6 :** vue en coupe du fût de la figure 5 avec porte ouverte.

La charnière selon l'invention comporte trois axes d'articulation parallèles (1,2,3) deux plaques centrales (4,5) et deux plaques latérales (6,7) de fixation articulées autour des axes.

L'axe (1) est commun à la plaque latérale (6) et la plaque centrale (4), l'axe (2) commun aux deux plaques centrales, l'axe (3) commun à la plaque centrale (5) et à la plaque latérale (7).

Une des plaques de fixation (6) est fixée ou soudée à l'intérieur du fût (9) soit directement soit sur des ergots de fixation (8).

L'autre plaque de fixation (7) est fixée ou soudée sur la face interne de la porte (10) de telle sorte que les plaques centrales (4,5) forment un angle inférieur à 180° pour tenir compte de la concavité de la porte du fût cylindrique ou hexagonal.

A la fermeture, le bord vertical (12) de la porte revient dans le prolongement du fût, par exemple en butée sur des ergots (13) et il est maintenu fermé par une serrure non représentée.

Pendant l'ouverture, le bord vertical (11) de la porte se déplace du fait que la plaque (7) n'est pas fixée sur le bord (11) comme pour une charnière habituelle, mais plus près de l'autre bord (12).

A l'ouverture, le bord (11) vient en butée sur l'extérieur du fût.

Les avantages et qualités de l'invention par rapport à l'art antérieur sont importants et notamment :
- dégagement de la porte sur le côté sans gêne pour l'installateur,
- possibilité de montage sur fût octogonal, cylindrique ou cylindro-conique,
- meilleure sécurité pour l'opérateur,
- dégagement plus important de l'ouverture de porte avec déboîtement moindre autour du fût,
- protection des axes contre la rouille.

Par ailleurs, la charnière peut être utilisée pour d'autres applications et en général pour les objets ou appareils dont la porte est concave et pour lesquels on cherche un meilleur dégagement de l'ouverture.

## Revendications

1. Ensemble formé d'une porte et d'un encadrement de porte portant une charnière pour l'ouverture d'un fût d'un candélabre d'éclairage urbain, caractérisé en ce que la face de la porte dirigée vers l'intérieur du fût est concave, en ce que la charnière comporte trois axes d'articulation parallèles (1,2,3), deux plaques centrales (4,5) et deux plaques latérales (6,7) de fixation articulée autour des trois axes et en ce que l'une des plaques de fixation (6) est fixée à l'intérieur du fût sur l'encadrement et sur un côté de l'ouverture tandis que l'autre plaque de fixation (7) est fixée sur l'intérieur de la porte (10) et à proximité de l'autre côté de l'ouverture.

2. Ensemble selon la revendication 1, caractérisé en ce que le fût du candélabre est octogonal.

3. Ensemble selon la revendication 1, caractérisé en ce que le fût du candélabre est cylindrique.

4. Ensemble selon l'une au moins des revendications 1 à 3, caractérisé en ce que les plaques centrales (4,5) forment un angle inférieur à 180° pour tenir compte de la concavité de la porte du fût.

## Patentansprüche

1. Anordnung, welche eine Tür und einen Türrahmen bildet und die ein Scharnier zum Öffnen des Mastes einer Laterne für die städtische Beleuchtung **dadurch gekennzeichnet**, daß die Seite der Tür, welche in das Innere des Mastes weist, konkav ist, daß das Scharnier drei parallele Schwenkachsen (1, 2, 3), zwei zentrale Platten (4, 5) und zwei seitliche Befestigungsplatten (6, 7) aufweist, welche um die drei Achsen schwenkbar sind, und daß eine der Befestigungsplatten (6) im Inneren des Mastes auf dem Rahmen an einer Seite der Öffnung befestigt ist, während die andere Befestigungsplatte (7) an der Innenseite der Tür (10) und in der Nähe der anderen Seite der Öffnung befestigt ist.

2. Anordnung nach Anspruch 1, **dadurch gekennzeichnet**, daß der Mast der Laterne achteckig ist.

3. Anordnung nach Anspruch 1, **dadurch gekennzeichnet**, daß der Mast der Laterne zylindrisch ist.

4. Anordnung nach zumindest einem der Ansprüche 1 bis 3, **dadurch gekennzeichnet**, daß die zentralen Platten (4, 5) einen kleineren Winkel als 180° bilden, um die Konkavität der Tür des Mastes zu berücksichtigen.

## Claims

1. Assembly, formed by a door and a door frame carrying a hinge for opening a stem of an urban lighting candelabra, characterised in that the face of the door directed towards the interior of the stem is concave, in that the hinge comprises three parallel axes of articulation (1,2,3), two central plates (4,5) and two lateral securing plates (6,7) articulated about the three axes, and in that one of the securing plates (6) is secured to the interior of the stem on the frame and on one side of the opening, while the other securing plate (7) is secured on the interior of the door (10) and in the vicinity of the other side of the opening.

2. Assembly according to claim 1, characterised in that the stem of the candelabra is octagonal.

3. Assembly according to claim 1, characterised in that the stem of the candelabra is cylindrical.

4. Assembly according to at least one of claims 1 to 3, characterised in that the central plates (4,5) form an angle of less than 180° to allow for the concavity of the door of the stem.
